# FASCICULE DE BREVET EUROPEEN

(11) **EP 1 600 077 B1**
(45) Date de publication et mention de la délivrance du brevet: **13.12.2006**
(21) Numéro de dépôt: 05300422.2
(22) Date de dépôt: 26.05.2005
(51) Int. Cl.: A45D 2/00, A45D 2/20

(54) **Dispositif pour réaliser un enroulement d'une mèche de cheveux**
Anordnung zum Aufwickeln von Haarsträhnen
Apparatus for winding a strand of hair

(30) Priorité: 27.05.2004 FR 0451046
(43) Date de publication de la demande: 30.11.2005
(73) Titulaire: L'ORÉAL, 75008 Paris (FR)
(72) Inventeur: De Laforcade, Vincent, 78120, Rambouillet (FR)
(74) Mandataire: Tanty, François

(56) Documents cités:
- WO-A-20/04032666
- FR-A- 1 279 457
- US-A- 3 631 868

## Description

La présente invention concerne le traitement d'au moins une mèche de cheveux et notamment la réalisation d'une permanente.

Le principe de la permanente repose sur la déformation du cheveu sous l'action d'un produit chimique alors que le cheveu est soumis à une tension mécanique. Cette dernière est produite par enroulement du cheveu autour d'un bigoudi.

Habituellement, les mèches de cheveux sont enroulées sur un nombre relativement important de bigoudis, répartis plus ou moins uniformément sur la chevelure, ce qui prend du temps, nécessite un peu de technique et beaucoup de matériel.

Un dispositif comportant les caractéristiques du préambule de la revendication 1 est connu par le document FR-A-1279457.

Il existe un besoin pour notamment diminuer la quantité de matériel utilisée.

L'invention répond à ce besoin grâce à un dispositif pour réaliser un enroulement d'une mèche de cheveux, comportant :
- un bigoudi déformable s'étendant selon un axe longitudinal, pouvant prendre une première configuration permettant l'enroulement de la mèche de cheveux sur le bigoudi, et une deuxième configuration,
- un organe de commande permettant de faire passer le bigoudi de la première configuration à la deuxième, caractérisé en ce que la deuxième configuration est telle qu'elle facilite l'extraction du bigoudi de la mèche ainsi enroulée.

Dans la deuxième configuration, le bigoudi présente avantageusement sur au moins une portion de sa longueur, notamment une partie du bigoudi ne se trouvant pas dans une région centrale du bigoudi, par exemple à proximité de son extrémité libre, une dimension radiale moindre que dans la première configuration, ce qui facilite l'extraction du bigoudi.

Grâce à l'invention, le dispositif peut être facilement enlevé de la mèche de cheveux après l'application d'un produit de permanente, ce qui est avantageux notamment lorsque le produit qui est appliqué exerce rapidement son action sur les cheveux. La durée nécessaire à la réalisation d'une permanente peut alors être réduite.

Dans un exemple de réalisation, le dispositif comporte un organe de préhension auquel le bigoudi est relié. Le bigoudi peut notamment être relié de manière amovible à cet organe de préhension et l'organe de préhension et le bigoudi peuvent par exemple coopérer par vissage.

Toujours dans un exemple de réalisation, l'organe de commande est mobile relativement au bigoudi, en étant mobile relativement au bigoudi par exemple selon l'axe longitudinal de celui-ci.

L'organe de commande peut par exemple comporter une bague coulissante, laquelle comporte avantageusement, extérieurement, un relief facilitant son entraînement par l'utilisateur.

Dans un exemple de mise en oeuvre de l'invention, le bigoudi comporte une pluralité de lames, lesquelles peuvent être élastiquement déformables, étant par exemple reliées entre elles à une extrémité proximale. Toutes les lames peuvent par exemple être moulées d'une seule pièce.

Au moins une lame peut comporter dans le voisinage de son extrémité distale une portion renflée formant saillie vers l'intérieur, et il en est ainsi de préférence pour toutes les lames.

L'organe de commande peut comporter un noyau agencé de manière à pouvoir repousser les lames vers l'extérieur, par exemple en venant en appui contre la portion renflée précitée.

Ce noyau et la bague susdite peuvent être réalisés d'une seule pièce, notamment par moulage par injection de matière plastique.

Dans un exemple de réalisation, le noyau comporte une tête élargie, laquelle peut comporter une partie tronconique inclinée vers l'intérieur et vers l'extrémité distale du noyau. La tête peut également comporter, à sa périphérie, des stries longitudinales.

Au moins une branche, et de préférence au moins deux branches, peuvent relier la bague au noyau. Le bigoudi peut comporter une embase et chaque branche peut être agencée pour coulisser dans une fente longitudinale réalisée dans l'embase.

Le dispositif peut comporter un élément de rappel élastique agencé pour rappeler l'organe de commande dans une position sollicitant le passage du bigoudi dans la première configuration. Cet élément de rappel élastique peut être un ressort hélicoïdal, par exemple, et peut être logé au moins partiellement dans l'organe de préhension.

Le dispositif peut encore comporter un organe élastiquement déformable tendant à ramener le bigoudi dans la deuxième configuration. Cet organe élastiquement déformable peut présenter une forme annulaire et entourer les lames précitées. L'organe élastiquement déformable peut notamment être engagé dans une gorge réalisée sur la surface radialement extérieure des lames.

Le bigoudi peut présenter, dans sa première configuration, une forme globalement cylindrique selon l'axe longitudinal, et dans sa deuxième configuration une forme de dimension transversale décroissant en direction de l'extrémité libre du bigoudi, par exemple une forme globalement tronconique, convergeant en éloignement de l'organe de préhension.

L'invention a encore pour objet, selon un autre de ses aspects, un procédé pour réaliser au moins un enroulement d'une mèche de cheveux en utilisant le dispositif tel que défmi ci-dessus, ce procédé comportant les étapes suivantes :
- enrouler une mèche de cheveux autour du bigoudi dans sa première configuration,
- appliquer un produit sur la mèche de cheveux,
- amener le bigoudi dans sa deuxième configuration en agissant sur l'organe de commande,
- extraire le bigoudi de la mèche de cheveux.

La mèche de cheveux peut être enroulée sur le bigoudi en faisant tourner le dispositif sur lui-même autour de son axe longitudinal.

Dans un tel procédé, le même dispositif est avantageusement réutilisé pour enrouler une autre mèche de cheveux.

Le produit appliqué sur les cheveux présente par exemple une viscosité qui augmente ou se solidifie lorsque mis au contact de l'eau. Le bigoudi peut être extrait de la mèche de cheveux par exemple moins de trente secondes après l'application du produit sur celle-ci.

L'invention pourra être mieux comprise à la lecture de la description détaillée qui va suivre, d'un exemple de mise en oeuvre non limitatif de celle-ci, et à l'examen du dessin annexé, sur lequel :
- la figure 1 est une vue en élévation d'un dispositif réalisé conformément à l'invention, le bigoudi étant dans sa première configuration,
- la figure 2 est une vue analogue à la figure 1, le bigoudi étant dans sa deuxième configuration,
- la figure 3 est une coupe longitudinale, partielle et schématique, du dispositif de la figure 1,
- la figure 4 est une vue de face selon IV de la figure 3,
- la figure 5 est une coupe longitudinale, schématique et partielle, du dispositif de la figure 2,
- la figure 6 est une vue de face selon VI de la figure 5, et
- les figures 7A à 7E illustrent l'utilisation du dispositif.

Le dispositif 1 réalisé conformément à l'invention et représenté sur les figures comporte un bigoudi déformable 2 s'étendant selon un axe longitudinal X, ce bigoudi 2 étant relié à un organe de préhension qui, dans l'exemple considéré, se présente sous la forme d'un manche 3 s'étendant longitudinalement selon le même axe X.

Un organe de commande qui se présente dans l'exemple considéré sous la forme d'une bague 4 pouvant coulisser selon l'axe X, permet à l'utilisateur d'actionner le bigoudi 2 pour le faire passer de la première configuration représentée à la figure 1, dans laquelle le bigoudi 2 est globalement cylindrique selon l'axe X, à la deuxième configuration représentée à la figure 2, dans laquelle le bigoudi présente une forme sensiblement tronconique, convergeant en éloignement du manche 3.

La bague 4 comporte extérieurement un relief 43 facilitant son entraînement par l'utilisateur.

Comme on peut le voir sur les figures 3 et 5, le manche 3 comporte une jupe filetée 5 et le bigoudi 2 comporte une embase 6 qui est agencée pour se visser sur cette jupe filetée 5.

La bague 4 recouvre la jupe 5 dans l'exemple illustré.

Le bigoudi 2 comporte une pluralité de lames flexibles 10, par exemple au nombre de six dans l'exemple considéré, qui se raccordent à leur extrémité proximale 11 à l'embase 6. Les lames 10 sont par exemple réalisées de façon monolithique par moulage de matière plastique avec l'embase 6.

Dans l'exemple illustré, une gorge annulaire 12 est réalisée sur la surface extérieure des lames 10, dans le voisinage de leur extrémité distale 13, et cette gorge 12 reçoit un tore élastique 15 qui rappelle les lames 10 vers la deuxième configuration représentée à la figure 5.

Les lames 10 comportent chacune, dans le voisinage de leur extrémité distale 13, une portion renflée 17 formant radialement saillie vers l'intérieur, qui est agencée pour coopérer avec un noyau mobile 20 comportant une tête élargie 21 à son extrémité distale.

La portion renflée 17 forme un décrochement 23 avec la face intérieure 24 de la lame.

La tête 21 présente une portion d'extrémité 27 tronconique qui se raccorde à une partie périphérique 28, laquelle est pourvue dans l'exemple considéré de stries longitudinales 40. Le décrochement 23 présente une pente qui est dans le même sens que celle de la partie tronconique 27 du noyau 20.

Lorsque le bigoudi 2 est dans la première configuration, les portions renflées 17 des lames 10 s'étendent distalement relativement aux décrochements 23 et reposent contre la tête 21 écartées les unes des autres. Le tore élastique 15 est tendu. Les faces extérieures 42 des lames 10 sont sensiblement parallèles à l'axe X.

Lorsque le bigoudi 2 est dans la deuxième configuration, les portions renflées 17 viennent en appui les unes contre les autres sous l'effet de rappel du tore élastique 15 et la portion d'extrémité tronconique 27 de la tête 21 repose contre les décrochements 23 des lames 10.

Dans l'exemple considéré, le noyau 20 se raccorde à la bague 4 par au moins deux branches 30, lesquelles sont engagées dans des fentes correspondantes 31 de l'embase 6. Ces fentes 31 débouchent sur le bord de l'embase qui est adjacent au manche 3, ce qui permet la mise en place du noyau 20 entre les lames 10 et l'engagement des branches 30 dans les fentes 31.

Le manche 3 comporte un logement 34 dans lequel est reçu un ressort hélicoïdal 35, ce dernier prenant appui à une extrémité contre le fond 36 du logement 34 et à l'extrémité opposée contre les branches 30.

Pour assembler le dispositif 1, on peut mettre en place le tore élastique 15 sur les lames 10, introduire le noyau 20 dans le bigoudi 2 et le ressort 35 dans le manche 3, puis visser le bigoudi 2 sur le manche 3.

Le dispositif 1 peut s'utiliser de la manière suivante.

On suppose que le bigoudi 2 est dans la première configuration, représentée à la figure 7A. Dans cette configuration, la tête 21 frotte contre la face interne des lames 10, et les stries longitudinales 40 évitent le dérapage des lames 10 autour du noyau 20.

L'utilisateur peut enrouler une mèche M de cheveux humides en faisant tourner le bigoudi 2 autour de son axe longitudinal X, comme illustré à la figure 7B. Un papier pointe peut être utilisé, le cas échéant.

Sur la mèche M ainsi enroulée, l'utilisateur peut appliquer un produit de permanente P comme illustré à la figure 7C, ce produit présentant par exemple la propriété de se solidifier ou d'augmenter de viscosité au contact de l'eau. Le produit peut être versé à la surface de la mèche et imbiber aussi la partie interne du rouleau de cheveux grâce aux intervalles existant entre les lames 10.

La mèche M est maintenue enroulée sur le bigoudi 2 le temps nécessaire pour que le produit P exerce son action, ce qui peut prendre quelques secondes, puis l'utilisateur peut tirer sur la bague 4 pour reculer la tête 21 du noyau 20, contre l'action de rappel du ressort 35, comme illustré sur la figure 7D. Les lames 10 se rétractent alors sous l'effet du serrage exercé par le tore élastique 15 et le bigoudi 2 prend la forme globalement tronconique représentée à la figure 5. Cette configuration du bigoudi 2 facilite son extraction de la mèche de cheveux M, sans abîmer la boucle, comme illustré à la figure 7E. Ces différentes étapes peuvent être recommencées avec une nouvelle mèche.

Bien entendu, l'invention n'est pas limitée à l'exemple de réalisation qui vient d'être décrit.

Le bigoudi 2 peut être fixé autrement que par vissage sur le manche 3, par exemple par encliquetage.

On peut également réaliser les lames 10 autrement, par exemple remplacer le tore élastique 15 par un matériau élastomère bi-injecté.

On peut encore réaliser l'organe de commande autrement, par exemple faire en sorte que le déplacement de celui-ci relativement au bigoudi s'effectue par un mouvement autre qu'une translation pure.

Le tore élastique 15 peut encore être supprimé en conformant les lames 10 avec une forme inclinée vers l'intérieur au repos.

Dans toute la description, y compris les revendications, l'expression « comportant un » doit être comprise comme étant synonyme de « comportant au moins un », sauf si le contraire est spécifié.

## Revendications

1. Dispositif pour réaliser un enroulement d'une mèche (M) de cheveux, comportant :
- un bigoudi (2) déformable s'étendant selon un axe longitudinal (X), pouvant prendre une première configuration permettant l'enroulement de la mèche de cheveux sur le bigoudi, et une deuxième configuration dans laquelle le bigoudi présente, sur au moins une portion de sa longueur, une dimension radiale moindre que dans la première configuration,
- un organe de commande (4) permettant de faire passer le bigoudi de la première configuration à la deuxième, **caractérisé en ce que** la deuxième configuration est telle qu' elle facilite l'extraction du bigoudi de la mèche ainsi enroulée.

2. Dispositif selon la revendication 1, **caractérisé par le fait qu**'il comporte un organe de préhension (3) auquel le bigoudi (2) est relié.

3. Dispositif selon la revendication 2, **caractérisé par le fait que** le bigoudi (2) est relié de manière amovible à l'organe de préhension (3).

4. Dispositif selon la revendication 3, **caractérisé par le fait que** l'organe de préhension (3) et le bigoudi (2) coopèrent par vissage.

5. Dispositif selon l'une quelconque des revendications précédentes, **caractérisé par le fait que** l'organe de commande (4) est mobile relativement au bigoudi (2).

6. Dispositif selon la revendication précédente, **caractérisé par le fait que** l'organe de commande (4) est mobile relativement au bigoudi (2) selon l'axe longitudinal (X) de celui-ci.

7. Dispositif selon l'une quelconque des revendications précédentes, **caractérisé par le fait que** l'organe de commande comporte une bague coulissante (4).

8. Dispositif selon la revendication 7, **caractérisé par le fait que** la bague comporte extérieurement un relief (43) facilitant son entraînement par l'utilisateur.

9. Dispositif selon l'une quelconque des revendications précédentes, **caractérisé par le fait que** le bigoudi comporte une pluralité de lames (10).

10. Dispositif selon la revendication précédente, **caractérisé par le fait que** les lames (10) sont élastiquement déformables.

11. Dispositif selon l'une des revendications 9 et 10, **caractérisé par le fait que** les lames (10) sont reliées entre elles à leur extrémité proximale.

12. Dispositif selon l'une quelconque des revendications 9 à 11, **caractérisé par le fait qu**'au moins une lame comporte dans le voisinage de son extrémité distale une portion renflée (17) formant saillie vers l'intérieur.

13. Dispositif selon l'une quelconque des revendications 9 à 12, **caractérisé par le fait que** l'organe de commande comporte un noyau (20) agencé de manière à pouvoir repousser les lames vers l'extérieur.

14. Dispositif selon les revendications 7 et 13, **caractérisé par le fait que** le noyau (20) et la bague (4) sont réalisés d'une seule pièce, notamment par moulage par injection de matière plastique.

15. Dispositif selon la revendication 14, **caractérisé par le fait que** le noyau comporte une tête élargie (21).

16. Dispositif selon la revendication précédente, **caractérisé par le fait que** la tête (21) comporte une partie tronconique inclinée vers l'intérieur et vers l'extrémité distale du noyau.

17. Dispositif selon l'une des revendications 15 et 16, **caractérisé par le fait que** la tête (21) comporte à sa périphérie des stries longitudinales (40).

18. Dispositif selon la revendication 7, **caractérisé par le fait qu**'au moins une branche (30), de préférence au moins deux branches (30), relient la bague (4) au noyau (20).

19. Dispositif selon la revendication précédente, **caractérisé par le fait que** le bigoudi comporte une embase (6) et **par le fait que** chaque branche (30) est agencée pour coulisser dans une fente longitudinale (31) réalisée dans l'embase.

20. Dispositif selon l'une quelconque des revendications précédentes, **caractérisé par le fait qu**'il comporte un élément de rappel élastique (35) agencé pour rappeler l'organe de commande dans une position sollicitant le passage du bigoudi dans la première configuration.

21. Dispositif selon la revendication précédente, **caractérisé par le fait que** l'élément de rappel élastique est un ressort hélicoïdal (35).

22. Dispositif selon les revendications 2 et 21, **caractérisé par le fait que** l'élément de rappel élastique (35) est logé au moins partiellement dans l'organe de préhension (3).

23. Dispositif selon la revendication 1, **caractérisé par le fait qu**'il comporte un organe élastiquement déformable (15) tendant à ramener le bigoudi dans la deuxième configuration.

24. Dispositif selon les revendications 9 et 23, **caractérisé par le fait que** l'organe élastiquement déformable (15) présente une forme annulaire et entoure les lames (10).

25. Dispositif selon la revendication précédente, **caractérisé par le fait que** l'organe élastiquement déformable (15) est engagé dans une gorge (12) réalisée sur la surface radialement extérieure des lames.

26. Dispositif selon l'une quelconque des revendications précédentes, **caractérisé par le fait que** le bigoudi (2) présente dans sa première configuration une forme globalement cylindrique selon l'axe longitudinal (X).

27. Dispositif selon la revendication 2 et l'une quelconque des revendications 1 à 26, **caractérisé par le fait que** le bigoudi présente dans sa deuxième configuration une forme de section transversale décroissant en direction de l'extrémité libre du bigoudi, notamment une forme globalement tronconique, convergeant en éloignement de l'organe de préhension (3).

28. Dispositif selon l'une quelconque des revendications précédentes, **caractérisé par le fait que** le bigoudi présente dans la deuxième configuration une dimension radiale moindre dans une partie du bigoudi ne se situant pas dans une région centrale de celui-ci.

29. Procédé pour réaliser au moins un enroulement d'une mèche de cheveux (M) en utilisant le dispositif tel que défini dans l'une quelconque des revendications précédentes, ce procédé comportant les étapes suivantes :
- enrouler une mèche de cheveux (M) autour du bigoudi (2) dans sa première configuration,
- appliquer un produit (P) sur la mèche de cheveux ainsi enroulée,
- amener le bigoudi (2) dans sa deuxième configuration en agissant sur l'organe de commande (4),
- extraire le bigoudi de la mèche de cheveux (M).

30. Procédé selon la revendication précédente, **caractérisé par le fait qu**'il comporte l'étape consistant à réutiliser le même dispositif (1) pour enrouler une autre mèche de cheveux (M).

31. Procédé selon l'une des revendications 29 et 30, **caractérisé par le fait que** le produit présente une viscosité qui augmente ou se solidifie lorsque mis au contact de l'eau.

32. Procédé selon l'une quelconque des revendications 29 à 31, **caractérisé par le fait que** la mèche de cheveux (M) est enroulée sur le bigoudi en faisant tourner le dispositif sur lui-même autour de son axe longitudinal (X).

33. Procédé selon l'une quelconque des revendications 30 à 32, **caractérisé par le fait que** le bigoudi est extrait de la mèche de cheveux moins de trente secondes après l'application du produit (P) sur celle-ci.

## Claims

1. A device for rolling a lock (M) of hair, the device comprising:
a deformable curler (2) extending along a longitudinal axis (X), capable of taking up a first configuration enabling the lock of hair to be rolled up on the curler, and a second configuration in which at least a fraction of the length of the curler presents a radial dimension that is smaller than in the first configuration,
a control member (4) enabling the curler to be changed from the first configuration to the second configuration, **characterized in that** the second configuration is such that it facilitates extraction of the curler from the lock that has been rolled up in this way.

2. A device according to claim 1, **characterized by** the fact that it includes a handle member (3) to which the curler (2) is connected.

3. A device according to claim 2, **characterized by** the fact that the curler (2) is releasably connected to the handle member (3).

4. A device according to claim 3, **characterized by** the fact that the handle member (3) and the curler (2) cooperate by screw-fastening.

5. A device according to any preceding claim, **characterized by** the fact that the control member (4) is movable relative to the curler (2).

6. A device according to the preceding claim, **characterized by** the fact that the control member (4) is movable relative to the curler (2) along the longitudinal axis (X) thereof.

7. A device according to any preceding claim, **characterized by** the fact that the control member comprises a sliding ring (4).

8. A device according to claim 7, **characterized by** the fact that the ring has a portion in relief (43) on its outside making it easier for the user to move the ring.

9. A device according to any preceding claim, **characterized by** the fact that the curler includes a plurality of blades (10).

10. A device according to the preceding claim, **characterized by** the fact that the blades (10) are elastically deformable.

11. A device according to claim 9 or claim 10, **characterized by** the fact that the blades (10) are interconnected at their proximal ends.

12. A device according to any one of claims 9 to 11, **characterized by** the fact that at least one of the blades includes an inwardly-projecting enlarged portion (17) in the vicinity of its distal end.

13. A device according to any one of claims 9 to 12, **characterized by** the fact that the control member comprises a core (20) arranged to be capable of pushing the blades outwards.

14. A device according to claims 7 and 13, **characterized by** the fact that the core (20) and the ring (4) are made as a single piece, in particular by injection molding a plastics material.

15. A device according to claim 14, **characterized by** the fact that the core includes an enlarged head (21).

16. A device according to the preceding claim, **characterized by** the fact that the head (21) includes a frustoconical portion that slopes inwards and towards the distal end of the core.

17. A device according to claim 15 or claim 16, **characterized by** the fact that the head (21) includes longitudinal furrows (40) at its periphery.

18. A device according to claim 7, **characterized by** the fact that at least one branch (30), and preferably at least two branches (30), connect the ring (4) to the core (20).

19. A device according to the preceding claim, **characterized by** the fact that the curler includes a base (6), and by the fact that each branch (30) is arranged to slide in a longitudinal slot (31) made in the base.

20. A device according to any preceding claim, **characterized by** the fact that it includes a resilient return element (35) arranged to return the control member into a position urging the curler to pass into the first configuration.

21. A device according to the preceding claim, **characterized by** the fact that the resilient return element is a helical spring (35).

22. A device according to claims 2 and 21, **characterized by** the fact that the resilient return element (35) is received at least in part in the handle member (3).

23. A device according to claim 1, **characterized by** the fact that it includes an elastically-deformable member (15) tending to return the curler into the second configuration.

24. A device according to claims 9 and 23, **characterized by** the fact that the elastically-deformable member (15) is annular in shape and surrounds the blades (10).

25. A device according to the preceding claim, **characterized by** the fact that the elastically-deformable member (15) is engaged in a groove (12) formed in the radially-outside surfaces of the blades.

26. A device according to any preceding claim, **characterized by** the fact that the curler (2), when in its first configuration, presents a shape that is generally cylindrical along the longitudinal axis (X).

27. A device according to claim 2 and any one of claims 1 to 26, **characterized by** the fact that the curler, when in its second configuration, presents a shape that is generally tapering, converging going away from the handle member (3).

28. A device according to any preceding claim, **characterized by** the fact that the curler, when in its second configuration, presents a radial dimension smaller over a fraction of its length that does not lie in a central region of the curler.

29. A method of rolling up a lock of hair (M) using the device as defined in any preceding claim, the method comprising the following steps:
· rolling a lock of hair (M) around the curler (2) while it in its first configuration;
· applying a substance (P) to the lock of hair as rolled up in this way;
· bringing the curler (2) into its second configuration by acting on the control member (4); and
· extracting the curler from the lock of hair (M).

30. A method according to the preceding claim, **characterized by** the fact that it includes the steps of reusing the same device (1) for rolling up another lock of hair (M).

31. A method according to claim 29 or claim 30, **characterized by** the fact that the substance presents viscosity that increases or solidifies when put into contact with water.

32. A method according to any one of claims 29 to 31, **characterized by** the fact that the lock of hair (M) is rolled up on the curler by revolving the curler about its longitudinal axis (X).

33. A method according to any one of claims 30 to 32, **characterized by** the fact that the curler is extracted from the lock of hair less than thirty seconds after the substance (P) has been applied thereto.

## Patentansprüche

1. Vorrichtung zur Herstellung einer Wicklung einer Haarsträhne (M), umfassend:
- einen verformbaren, sich gemäß einer Längsachse (X) erstreckenden Lockenwickler (2), der eine erste Konfiguration einnehmen kann, die das Aufwickeln der Haarsträhne auf den Lockenwickler gestattet, sowie eine zweite Konfiguration, in der der Lockenwickler mindest auf einem Teil seiner Länge eine kleinere radiale Abmessung als in der ersten Konfiguration aufweist,
- ein Betätigungsorgan (4), das es gestattet, den Lokkenwickler von der ersten Konfiguration in die zweite übergehen zu lassen, **dadurch gekennzeichnet, dass** die zweite Konfiguration so beschaffen ist, dass sie das Abziehen des Lockenwicklers von der auf diese Weise gewickelten Strähne erleichtert.

2. Vorrichtung nach Anspruch 1, **dadurch gekennzeichnet, dass** sie ein Greiforgan (3) umfasst, mit dem der Lockenwickler (2) verbunden ist.

3. Vorrichtung nach Anspruch 2, **dadurch gekennzeichnet, dass** der Lockenwickler (2) mit dem Greiforgan (3) lösbar verbunden ist.

4. Vorrichtung nach Anspruch 3, **dadurch gekennzeichnet, dass** das Greiforgan (3) und der Lockenwickler (2) durch Verschraubung zusammenwirken.

5. Vorrichtung nach einem der vorhergehenden Ansprüche, **dadurch gekennzeichnet, dass** das Betätigungsorgan (4) bezüglich des Lockenwicklers (2) beweglich ist.

6. Vorrichtung nach dem vorhergehenden Anspruch, **dadurch gekennzeichnet, dass** das Betätigungsorgan (4) bezüglich des Lockenwicklers (2) gemäß dessen Längsachse (X) beweglich ist.

7. Vorrichtung nach einem der vorhergehenden Ansprüche, **dadurch gekennzeichnet, dass** das Betätigungsorgan einen verschiebbaren Ring (4) umfasst.

8. Vorrichtung nach Anspruch 7, **dadurch gekennzeichnet, dass** der Ring außen ein Relief (43) umfasst, das seinen Antrieb durch den Benutzer erleichtert.

9. Vorrichtung nach einem der vorhergehenden Ansprüche, **dadurch gekennzeichnet, dass** der Lockenwickler eine Vielzahl von Lamellen (10) umfasst.

10. Vorrichtung nach dem vorhergehenden Anspruch, **dadurch gekennzeichnet, dass** die Lamellen (10) elastisch verformbar sind.

11. Vorrichtung nach einem der Ansprüche 9 und 10, **dadurch gekennzeichnet, dass** die Lamellen (10) an ihrem proximalen Ende miteinander verbunden sind.

12. Vorrichtung nach einem der Ansprüche 9 bis 11, **dadurch gekennzeichnet, dass** mindestens eine Lamelle in der Nähe ihres distalen Endes einen verdickten Abschnitt (17) umfasst, der einen Vorsprung nach innen bildet.

13. Vorrichtung nach einem der Ansprüche 9 bis 12, **dadurch gekennzeichnet, dass** das Betätigungsorgan einen Kern (20) umfasst, der so ausgebildet ist, dass er die Lamellen nach außen zurückdrücken kann.

14. Vorrichtung nach den Ansprüchen 7 und 13, **dadurch gekennzeichnet, dass** der Kern (20) und der Ring (4) einstückig insbesondere durch Formen durch Spritzen von Kunststoff hergestellt sind.

15. Vorrichtung nach Anspruch 14, **dadurch gekennzeichnet, dass** der Kern einen verbreiterten Kopf (21) umfasst.

16. Vorrichtung nach dem vorhergehenden Anspruch, **dadurch gekennzeichnet, dass** der Kopf (21) einen kegelstumpfförmigen Teil umfasst, der nach innen und auf das distale Ende des Kerns zu geneigt ist.

17. Vorrichtung nach einem der Ansprüche 15 und 16, **dadurch gekennzeichnet, dass** der Kopf (21) an seinem Umfang Längsrillen (40) umfasst.

18. Vorrichtung nach Anspruch 7, **dadurch gekennzeichnet, dass** mindestens ein Zweig (30), vorzugsweise mindestens zwei Zweige (30), den Ring (4) mit dem Kern (20) verbinden.

19. Vorrichtung nach dem vorhergehenden Anspruch, **dadurch gekennzeichnet, dass** der Lockenwickler einen Sockel (6) umfasst und dass jeder Zweig (30) ausgebildet ist, um in einen in den Sockel gebildeten Längsschlitz (31) zu gleiten.

20. Vorrichtung nach einem der vorhergehenden Ansprüche, **dadurch gekennzeichnet, dass** sie ein elastisches Rückholelement (35) umfasst, das ausgebildet ist, um das Betätigungsorgan in eine Stellung zurückzuholen, die den Übergang des Lockenwicklers in die erste Konfiguration erbringt.

21. Vorrichtung nach dem vorhergehenden Anspruch, **dadurch gekennzeichnet, dass** das elastische Rückholelement eine Schraubenfeder (35) ist.

22. Vorrichtung nach den Ansprüchen 2 und 21, **dadurch gekennzeichnet, dass** das elastische Rückholelement (35) mindestens teilweise in dem Greiforgan (3) untergebracht ist.

23. Vorrichtung nach Anspruch 1, **dadurch gekennzeichnet, dass** sie ein elastisch verformbares Organ (15) umfasst, das bestrebt ist, den Lockenwickler in die zweite Konfiguration zurückzubringen.

24. Vorrichtung nach den Ansprüchen 9 und 23, **dadurch gekennzeichnet, dass** das elastisch verformbare Organ (15) eine Ringform besitzt und die Lamellen (10) umgibt.

25. Vorrichtung nach dem vorhergehenden Anspruch, **dadurch gekennzeichnet, dass** das elastisch verformbare Organ (15) in eine Nut (12) eingesetzt ist, die auf der radial äußeren Fläche der Lamellen gebildet ist.

26. Vorrichtung nach einem der vorhergehenden Ansprüche, **dadurch gekennzeichnet, dass** der Lockenwickler (2) in seiner ersten Konfiguration eine global zylindrische Form gemäß der Längsachse (X) besitzt.

27. Vorrichtung nach Anspruch 2 und einem der Ansprüche 1 bis 26, **dadurch gekennzeichnet, dass** der Lockenwickler in seiner zweiten Konfiguration eine Querschnittsform aufweist, die in Richtung des freien Endes des Lockenwicklers kleiner wird, insbesondere eine global kegelstumpfförmige Form, die mit Entfernung von dem Greiforgan (3) konvergiert.

28. Vorrichtung nach einem der vorhergehenden Ansprüche, **dadurch gekennzeichnet, dass** der Lockenwickler in der zweiten Konfiguration eine kleinere radiale Abmessung in einen Teil des Lockenwicklers besitzt, der nicht in einem zentralen Bereich von diesem gelegen ist.

29. Verfahren zur Herstellung mindestens einer Wicklung einer Haarsträhne (M) unter Verwendung der Vorrichtung, wie sie in einem der vorhergehenden Ansprüche definiert ist, wobei dieses Verfahren die folgenden Schritte umfasst:
- Wickeln einer Haarsträhne (M) um den Lockenwickler (2) in seiner ersten Konfiguration,
- Auftragen eines Produkts (P) auf die auf diese Weise aufgewickelte Haarsträhne,
- Überführung des Lockenwicklers (2) in seine zweite Konfiguration, indem auf das Betätigungsorgan (4) eingewirkt wird,
- Abziehen des Lockenwicklers von der Haarsträhne (M).

30. Verfahren nach dem vorhergehenden Anspruch, **dadurch gekennzeichnet, dass** es den Schritt umfasst, der darin besteht, dass dieselbe Vorrichtung (1) zum Wickeln einer anderen Haarsträhne (M) wiederverwendet wird.

31. Verfahren nach einem der Ansprüche 29 und 30, **dadurch gekennzeichnet, dass** das Produkt eine Viskosität besitzt, die zunimmt oder sich verfestigt, wenn es mit Wasser in Kontakt gebracht wird.

32. Verfahren nach einem der Ansprüche 29 bis 31, **dadurch gekennzeichnet, dass** die Haarsträhne (M) auf den Lockenwickler aufgewickelt wird, indem man die Vorrichtun sich um ihre Längsachse (X) um sich selbst drehen lässt.

33. Verfahren nach einem der Ansprüche 30 bis 32, **dadurch gekennzeichnet, dass** der Lockenwickler von der Haarsträhne mindestens dreißig Sekunden nach Auftragen des Produkts (P) auf diese abgezogen wird.
